# FASCICULE DE BREVET EUROPEEN

(11) **EP 0 003 385 B1**
(45) Date de publication et mention de la délivrance du brevet: **07.10.1981**
(21) Numéro de dépôt: 79200045.7
(22) Date de dépôt: 24.01.1979
(51) Int. Cl.: H02G 11/02, B65H 67/04

(54) **Bobinoir double à fonctionnement continu**
Kontinuierlich arbeitende zweifache Wickelmaschine
Continuously operating dual winding machine

(30) Priorité: 30.01.1978 CH 1004/78
(43) Date de publication de la demande: 08.08.1979
(73) Titulaire: Maillefer S.A., 1024 Ecublens Canton de Vaud (CH)
(72) Inventeur: Meisser, Marc, CH-1217 Meyrin Canton de Genève (CH)
(74) Mandataire: Bovard, Fritz Albert

## Description

La présente invention a pour objet un bobinoir double à fonctionnement continu comprenant deux supports de bobines d'axes parallèles pourvus de disques à crochets situés dans un même plan, un dispositif de trancanage se déplaçant en va-et-vient perpendiculairement audit plan, un dispositif de transfert destiné à modifier la trajectoir du fil pour le faire passer au voisinage du fût de la bobine vide et dudit plan au moment du transfert et un dispositif déviateur coopérant avec le dispositif de transfert, et destiné à engager le fil dans le chemin des crochets associés à la bobine vide.

Des bobinoirs de ce genre sont déjà connus. Pour qu'ils fonctionnent dans des conditions de productivité maximale, il est essentiel que le bobinage puisse s'effectuer à grande vitesse et que le transfert du fil de la bobine pleine à la bobine vide à la fin du remplissage de chaque bobine s'effectue d'une façon aussi simple et rationnelle que possible afin que ces opérations puissent être automatisées sans difficulté et sans risque au sujet de la fiabilité et la régularité des opérations. Il est également essentiel que durant toutes ces opérations le fil ne subisse pas de contrainte exagérée risquant de le rompre. En effet, toute rupture de fil entraîne des retards qui perturbent le fonctionnement des installations situées en amont du bobinoir.

Une opération particulièrement délicate dans la série des manoeuvres qui constituent le transfert est l'accrochage du fil par les crochets associés à la bobine vide. Dans les bobinoirs du genre mentionné ci-dessus, à bobines parallèles, les deux disques à crochets sont situés dans le même plan, de sorte que le fil doit être dévié selon un chemin formant un double coude au moment du transfert afin d'éviter les crochets associés à la bobine pleine tout en passant dans le chemin des crochets associés à la bobine vide.

Un bobinoir connu (DOS allemand 23 04 483) du genre mentionné ci-dessus, comporte comme dispositif de transfert un cadre pivotant autour d'un axe parallèle aux axes des bobines et équidistant de celles-ci. Ce cadre porte le dispositif de trancanage qui est constitué par deux arbres parallèles portant chacun une poulie mobile en va-et-vient chacune sur son arbre. Au moment du transfert, la trajectoire du fil passe au voisinage du plan dans lequel sont situés les crochets des supports de bobines, de sorte que le déviateur a pour fonction d'écarter le fil des crochets de la bobine pleine tout en l'engageant dans le chemin des crochets de la bobine vide. Pour remplir cette fonction, le document susmentionné prévoit l'utilisation de deux arbres filetés mobiles en rotation portant chacun un écrou mobile par rotation de l'arbre. Chaque écrou porte une barre de déviation. Pour réaliser la fonction désirée, il est nécessaire de déplacer, au moment voulu, les deux barres du déviateur, ce qui exige la synchronisation des moyens de commande.

D'autres dispositifs déviateurs connus comportent également des organes qui doivent être commandés de façon à effectuer des mouvements variés. Ainsi, le DOS allemand 1 955 246 décrit plusieurs dispositifs déviateurs qui comportent, soit deux barres pousse-fil verticales se déplaçant parallèlement à l'axe médian de la machine sous l'effet de vérins, soit une barre verticale et deux barres horizontales commandées indépendamment au moment du transfert.

Dans le DOS allemand 1 959 377, il est prévu d'utiliser comme dispositif déviateur des pousse-fil verticaux commandés par vérins et comme dispositif de rupture du fil, des électrodes capables de le brûler.

Le brevet FR 2 274 537 prévoit comme dispositif déviateur, d'une part, une tige verticale de retenue solidaire d'un levier horizontal qui pivote de manière à amener ladite tige près du disque porte-crochet associé à la bobine pleine et, d'autre part, un corps de rencontre qui se déplace parallèllement aux axes des bobines. Ici également ces deux organes doivent être commandés séparément.

Le brevet US 3 693 528 décrit également un dispositif déviateur de construction complexe. Ce dispositif comporte un socle pivotant équipé de deux barres jumelées s'étendant verticalement mais il comporte en plus deux pousse-fil verticaux se déplaçant parallèlement à l'axe des bobines et qui sont commandés alternativement. Le fil est dévié par une des barres jumelées du plateau pivotant et par un des pousse-fil montés sur vérins.

Or, la réalisation de dispositifs déviateurs qui comportent le déplacement de plusieurs organes commandés séparément pose des problèmes d'ajustage et de réglage qui, étant donné les risques de rupture du fil sont difficiles à résoudre. Il suffit que la pression de pincement ou l'effort de traction que subit le fil entre deux organes commandés séparément soit un peu supérieur à la normale pour qu'il en résulte des vibrations entraînant un risque de rupture. D'autre part, même en l'absence de rupture, les déformations permanentes que le fil peut subir par exemple s'il s'agit d'un fil à isolation plastique, représentent des inconvénients sérieux.

Le but de la présente invention est donc d'améliorer la fiabilité des bobinoirs doubles du genre mentionné au début, en simplifiant l'agencement des dispositifs déviateurs, de même que leur commande et la commande générale des opérations de transfert.

Dans ce but, le bobinoir selon l'invention est caractérisé en ce que le dispositif déviateur est constitué exclusivement par un socle mobile en rotation autour d'un axe parallèle, audit plan et situé au voisinage de celui-ci, par deux éléments rigides et allongés fixés dans des positions jumelées sur le socle, et par des moyens d'entraînement en rotation, en ce que les dits moyens d'entraînement en rotation sont associés à des moyens de commande du dispositif de transfert et agissent sur le socle de telle manière qu'au moment du transfert, ce dernier effectue une rotation d'un angle prédéterminé, alors que la trajectoire du fil s'engage entre les dits éléments rigides, la rotation du déviateur se produisant dans un sens tel que la trajectoire du fil est écartée des crochets associés à la bobine pleine et rapprochée des crochets associés à la bobine vide.

Par le fait que le déviateur est un organe monobloc, sa commande est simplifée et les difficultés sus-mentionnées sont supprimées. En outre, comme le fil s'engage entre les éléments jumelés du déviateur pendant que celui-ci pivote, les fonctions de ces éléments sont conservées. L'un d'eux dégage le fil de la zone des crochets et l'autre l'engage dans cette zone. De préférence, c'est à ce second élément que le couteau sera associé.

On va décrire ci-après, à titre d'exemple, une forme d'exécution du bobinoir selon l'invention, en se référant au dessin annexé dont:
la fig. 1 est une vue élévation latérale schématique de l'ensemble du bobinoir,
la fig. 2 une vue en plan de dessus, le carter des moyens d'entraînement étant partiellement arraché,
la fig. 3 une vue en coupe partielle selon la ligne III-III de la fig. 2,
la fig. 4 une vue en plan de dessus partielle montrant les moyens de transfert en position de repos, et
la fig. 5 une vue analoque à la fig. 4 montrant les moyens de transfert dans une des positions de transfert.

Les fig. 1 et 2 ᵢmontrent l'agencement général de la machine. Le bâti 1 porte des moyens d'entraînement et de support de deux bobines 2 et 3 d'axes parallèles, sur lesquelles un fil 4 vient se bobiner alternativement. Chaque support de bobine comporte un arbre 5 (fig. 2) porté par deux paliers et des moyens d'entraînement en rotation 6 qui ne seront pas détaillés ici, mais comportent pour chaque arbre un moteur à réducteur et un dispositif de commande assurant un bobinage à vitesse constante. Les arbres 5 portent à leur extrémité faisant saillie du bâti 1 chacun un disque 7 muni à sa périphérie de crochets 41. L'extrémité extérieure de chaque arbre 5 comporte également des moyens de montage pour l'une des bobines 2 ou 3. Ces moyens de montage s'étendent en porte-à-faux, de sorte que l'accès à la machine du côté de la face antérieure vue à la fig. 1 est libre.

A la partie supérieure du bâti est monté un support de trancanage 8 également fixé en porte-à-faux et comportant deux barres de guidage parallèles 9 et une vis de commande 10 qui est accouplée en 11 à un élément d'entraînement en rotation 12 lui-même actionné par un moteur (non représenté) comportant des moyens de renversement de son sens de marche. La vis 10 déplace par sa rotation le chariot de trancanage 13 en va-et-vient sur toute la longueur axiale des bobines, de sorte que la poulie de trancanage 14, montée sur le côté du chariot 13, parcourt aussi toute la longueur des bobines alternativement dans un sens e1 dans l'autre. On remarquera que la poulie de trancanage 14 est tangente à un plan vertical parallèle aux axes des bobines 2 et 3 et situé à égale distance entre ces axes. Ce plan vertical appelé ci-après, le plan médian de la machine; est en effet un plan de symétrie pour le fonctionnement des moyens de transfert.

Le fil 4 qui s'enroule alternativement sur l'une et l'autre des bobines 2 et 3 provient, soit d'une bobine débitrice, soit d'une ligne d'extrusion, soit d'une autre installation. Pour permettre un bobinage régulier et éviter que d'éventuelles variations de vitesse se répercutent vers l'amont; le bobinoir est équipé d'un accumulateur 15 représenté schématiquement à la fig. 1. Cet accumulateur comporte une poulie 16 montée sur un bras vertical 17 capable de pivoter par rapport à l'axe 18. Ce bras sera sollicité par des élément élastiques de façon à assurer que la tension sur le fil 4 pendant le bobinage soit approximativement constante. L'accumulateur 15 fait également office de retireur. Ainsi, la poulie 19 est solidaire d'un arbre d'entraînement 20 qui est accouplé à un moteur 21.

On remarque que les moyens de support du dispositif de trancanage sont fixes, ce qui représente déjà une simplification par rapport aux bobinoirs du même genre utilisés jusqu'à maintenant, dans lesquels le dispositif de trancanage est en général associé aux moyens de transfert et vient se placer au voisinage de la bobine qui est en train d'être remplie. Dans le bobinoir représenté au dessin, les moyens de transfert sont constitués par un équipage basculant désigné de façon générale par 22 et par un déviateur 23 (fig. 3). L'équipage basculant comporte essentiellement un montant 24 qui est normalement dans une position verticale. Il est porté à son extrémité inférieure par un arbre horizontal 25 parallèle aux axes des bobines et situé dans le plan médian précédemment mentionné. Pour le maintenir en position verticale, on prévoit au voisinage de son extrémité supérieure un organe de verrouillage 26 pourvu d'une poignée 27 et d'une tige 28 sollicitée par un ressort. L'extrémité de cette tige s'engage dans un trou prévu dans l'équipage fixe 29. Ce dernier est constitué essentiellement de tôles soudées et porte les moyens de transfert. Il est fixé par sa base contre la face antérieure du bâti 1 comme on le voit à la fig. 3. Il porte également le déviateur 23 dont il sera question plus loin. L'arbre 25 se prolonge vers la gauche (fig. 3) à l'intérieur du bâti et porte à son extrémité des contacts de fin de course (non représentés).

A son extrémité supérieure, le montant 24 porte une barre transversale 30 à laquelle sont fixés deux arbres fixes 31 s'étendant en porte-à-faux parallèlement au plan médian. Ces arbres 31 supportent chacun un guide-fil constitué d'un diabolo 32 et d'un tambour cylindrique 33. Ces deux éléments tournent librement sur l'arbre 31 indépendamment l'un de l'autre et le diamètre du tambour 33 est égal au diamètre extérieur du diabolo. Dans le sens axial, les positions des éléments 31 et 32 sont fixées par des butées de manière que le diabolo et le tambour puissent tourner à des vitesses différentes et éviter les effets d'inertie. Le profil du tambour est engagé à son extrémité sur le diabolo pour assurer le passage du fil de l'un à l'autre sans à- coup pendant le transfert. Le tambour s'étend sur environ les 4/5 de la longueur des bobines tandis que le diabolo est situé au voisinage de la joue la plus proche du disque à crochet 7.-tes guide-fil que forment chaque tambour 33 et le diabolo correspondant 32 embrassent le fil 4 et plus exactement la partie de ce fil qui s'étend entre la poulie de trancanage 14 et la bobine sur laquelle le fil s'enroule. Lorsque, par exemple la bobine 2 (fig. 1) est pleine, l'opération de transfert est commandée en déplaçant l'équipage basculant 22 de la position représentée en traits pleins ou position normale, dans la position représenté en traits mixtes où il est incliné vers la gauche, le montant 24 venant buter sur l'une des entretoises obliques 34 du socle portant le. palier de l'équipage 22. Comme on le voit à la fig. 1, le fil est alors amené dans une position où il est tangent au fût de la bobine vide 3, et l'on conçoit que si l'on ramène ensuite l'équipage basculant dans la position médiane après que le fil a été accroché par le disque associé à la bobine 3 qui tourne dans le sens de la flèche A, le bobinage sur la bobine 3 s'effectuera symétriquement par rapport au bobinage de la bobine 2 qui tourne dans le sens de la flèche B. Le déplacement de l'équipage basculant vers la droite permettra d'opérer le transfert de façon symétrique, de la bobine 3 supposée être pleine à la bobine 2 supposée être vide.

Il reste à décrire le fonctionnement du déviateur 23 qui est essentiel pour réaliser l'accrochage du fil. Comme on le voit à la fig. 3, ce déviateur comporte un arbre vertical 35 qui pivote sur l'équipage fixe 29, un disque horizontal 36 solidaire de l'arbre 35, deux barres verticales jumelées 37, de section cylindrique diamétralement opposées par rapport à l'axe du disque 35 et qui s'étendent vers le haut jusqu'à. un niveau un peu plus élevé que l'axe des bobines, les extrémités supérieures des barres 37 étant légèrement pliées dans des sens divergents. Finalement, le déviateur 23 comporte encore un couteau 39 solidaire du disque 36 et dont la lame est verticale, l'arête étant tangentielle au disque 36. Le déviateur 23 est accouplé à l'arbre 25 de l'équipage basculant par un engenage d'angle 38, de sorte qu'en pivotant d'environ 45° de la position normale vers la gauche, l'équipage basculant entraîne un pivotement du déviateur 23 dans le sens des aiguilles de la montre d'un angle déterminé compris entre 90 et 180°, de la position normale telle qu'elle est visible à la fig. 4 où les deux barres 37 se trouvent sensiblement dans le plan médian jusqu'à par exemple la position de la fig. 5 où chacune des barres 37 a tourné d'environ 135°, le couteau 39 étant venu se placer dans la position orientée vers le haut et la gauche.

Le déplacement des moyens de transfert amène un sectionnement du fil entre les deux bobines et l'accrochage de l'extrémité rattachée à la ligne de production sur le disque associé à la bobine vide. Une rampe oblique 40, constituée par une barre cylindrique est fixée au support 29 dans une position oblique et dans le plan médian. Son extrémité inférieure est pliée à la verticale et s'engage entre les extrémités supérieures des barres 37.

En se référant aux fig. 3, 4 et 5, on voit comment l'accrochage et le sectionnement du fil s'effectuent. Si le guide-fil 33, 32 situé du côté droit à la fig. 4 est déplacé vers la gauche par suite du basculement de l'équipage 22, pendant que la poulie de trancanage 14 effectue son dernier déplacement en direction des disques 7, le fil est accroché d'abord par le tambour 33, puis est transféré sur le diabolo 32. Pendant le basculement, il prend une position de plus en plus inclinée, de sorte qu'il vient en contact avec la rampe 40 qui l'introduit entre les barres 37. Celles-ci sont en train de tourner dans le sens des aiguilles de la montre autour de l'axe vertical du déviateur 23, de sorte que le fil est maintenu écarté du disque à crochets 7 associé à la bobine pleine, mais est conduit obliquement de façon à passer dans le chemin du crochet 40 fixé au disque 7 associé à la bobine vide 3. Ce crochet accroche le fil et l'entraîne en rotation autour du fût de la bobine vide tout en le déplaçant vers le bas. Il vient donc en contact avec l'arête horizontale du couteau 39 et est sectionné à cet endroit. Il suffit dès lors de ramener l'équipage basculant 22 dans sa position normale.

La bobine pleine 2 peut alors être arrêtée et séparée du support de bobine, puis remplacée par une bobine vide. L'ensemble des moyens de transfert est disposé de façon à ne gêner en rien l'accès au support de bobine, ce qui facilite le service de la machine. En outre, ces moyens de transfert sont entièrement supportés par le socle 29, de sorte qu'ils peuvent être montés et démontés comme un agrégat d'un seul tenant. Cette dernière particularité constitue aussi un des avantages du dispositif décrit.

Bien entendu, alors que l'on a décrit ci-dessus une machine dans laquelle le transfert est commandé et effectué à la main, le basculement du montant 24 étant commandé par la poignée 27, on peut également prévoir d'équiper le bobinoir de moyens de commande automatiques liés aux moyens de commande qui entraînent les arbres des bobines et, le cas échéant, les dispositifs de chargement et de déchargement.

Ces moyens de commande automatiques pourraient détecter la fin du remplissage de la bobine pleine, ou opérer sous l'effet d'une commande d'un autre type. Pendant que le dispositif de trancanage déplace le fil de façon à former la dernière couche de-la bobine depuis la joue opposée au disque à crochets vers la joue située du côté de ce disque, ils commandent un basculement du montant 24 depuis la position médiane représentée en fig. 1 en traits pleins vers la position extrême située du côté de la bobine vide. En même temps, le déviateur est entraîné en rotation comme on l'a décrit plus haut, de sorte que lorsque le guide-fil 33 sur lequel le fil passe amène ce dernier dans une position voisine du fût de la bobine, il est accroché par les crochets associés à la bobine vide mais évite ceux associés à la bobine pleine. L'entraînement en rotation de cette bobine provoque la coupure du fil sur le couteau 39 après quoi l'équipage basculant est ramené dans sa position médiane, la bobine pleine est arrêtée et déchargée automatiquement de façon à pouvoir être remplacée par une bobine vide dont la rotation démarrera peu avant le début de la prochaine opération de transfert.

La commande automatique de ces opérations est particulièrement simple dans le bobinoir décrit puisque le déviateur est une pièce monobloc cinématiquement liée à l'équipage basculant, de sorte qu'il suffit d'une seule commande pour toutes ces opérations.

## Revendications

1. Bobinoir double à fonctionnement continu comprenant deux supports (5) de bobines (2, 3) d'axes parallèles pourvus de disques (7) à crochets (41) situés dans un même plan un dispositif de trancanage (13) se déplaçant en va-et-vient perpendiculairement audit plan, un dispositif de transfert (22) destiné à modifier la trajectoire du fil pour le faire passer au voisinage du fût de la bobine vide et dudit plan au moment du transfert, et un dispositif déviateur (23) coopérant avec le dispositif de transfert, et destiné à engager le fil dans le chemin des crochets associés à la bobine vide, caractérisé en ce que le dispositif déviateur est constitué exclusivement par un socle (36) mobile en rotation autour d'un axe parallèle audit plan et situé au voisinage de celui-ci, par deux éléments rigides et allongés (37) fixés dans des positions jumelées sur le socle, et par des moyens d'entraînement en rotation (38), en ce que les dits moyens d'entraînement en rotation sont associés à des moyens de commande (25, 26, 27) du dispositif de transfert et agissent sur le socle de telle manière qu'au moment du transfert, ce dernier effectue une rotation d'un angle prédéterminé, alors que la trajectoire du fil s'engage entre les dits éléments rigides, la rotation du déviateur se produisant dans un sens tel que la trajectoire du fil est écartée des crochets associés à la bobine pleine et rapprochée des crochets associés à la bobine vide.

2. Bobinoir selon la revendication 1, caractérisé en ce que le dispositif de transfert (22) comporte deux organes de guidage (33) parallèles aux axes des bobines et entre lesquels le fil est engagé, et un support mobile (24) portant les dits organes de guidage et en ce que les dits moyens de commande (25, 26, 27) sont agencés de façon à déplacer le support (24) d'une position centrale dans laquelle les organes de guidage (33) sont équidistants des bobines jusqu'à une position extrême située au-delà de la bobine vide de manière à faire subir à la trajectoire du fil ladite modification.

3. Bobinoir selon la revendication 2, caractérisé en ce que le support mobile (24) portant les organes de guidage (33) comporte un montant muni d'une barre transversale sur laquelle les dits organes de guidage (33) sont disposés en porte-à-faux et en ce que ledit montant pivote sur un arbre (25) parallèle aux axes des bobines et situé à égale distance de celles-ci.

4. Bobinoir selon la revendication 1, caractérisé en ce que les dits éléments rigides du déviateur (37) sont des barres cylindriques parallèles au dit axe de pivotement, fixées par une extrémité au socle (36), leurs autres extrémités étant libres et s'étendant obliquement dans des sens divergents.

5. Bobinoir selon la revendication 4, caractérisé en ce que le socle (36) est situé à un niveau inférieur au plan défini par les axes des bobines et en ce que les dites barres s'étendent jusqu'à un niveau supérieur au dit plan.

6. Bobinoir selon la revendication 1, caractérisé en ce que le socle du déviateur porte un couteau (39) dont l'arête de coupe est parallèle au dit plan et se trouve au voisinage de l'un des dits éléments rigides.

7. Bobinoir selon la revendication 1, caractérisé en ce que chaque organe de guidage est constitué d'un tambour cylindrique (33) et d'un diabolo (32) monté à l'extrémité du tambour co- axialement à celui-ci.

8. Bobinoir selon la revendication 2, caractérisé en ce que le support (24) des moyens de guidage est lié cinématiquement au déviateur (23) de manière à,le faire pivoter autour de son axe à chaque mouvement de basculement du support.

9. Bobinoir selon la revendication 8, caractérisé en ce que ladite liaison cinématique est agencée de manière que le déviateur pivote d'un angle déterminé compris entre 90 et 180° quand le support des moyens de guidage bascule d'une position médiane vers l'une ou l'autre de ses positions extrêmes.

10. Bobinoir selon la revendication 8, caractérisé en ce que ladite liaison cinématique est une liaison par engrenage.

11. Bobinoir selon les revendications 2 et 4, caractérisé en ce qu'il comporte en outre un élément de guidage fixe (40) s'étendant obliquement dans un plan parallèle aux axes des bobines et perpendiculaire au plan défini par ces axes de manière à provoquer l'engagement forcé du fil entre les dits éléments rigides (37) lors d'un mouvement de basculement des moyens de guidage entre une position médiane et l'une ou l'autre des positions extrêmes.

12. Bobinoir selon l'une quelconque des revendications précédentes, caractérisé en ce qu'il est équipé d'un dispositif de commande automatique qui, à la fin du remplissage de la bobine pleine, commande le déplacement du dispositif de transfert (22) d'une position médiane vers la position extrême embrassant la bobine vide et une rotation simultanée du déviateur (23) pendant que le dispositif de trancanage (13) dépose la dernière couche de fil sur la bobine pleine en se déplaçant vers le disque à crochet (7) associé à cette bobine, puis l'arrêt de la bobine pleine, son déchargement et le rapport du dispositif de transfert en position médiane.

## Patentansprüche

1. Kontinuierlich wirkender Doppelspuler, mit zwei achsparallelen Trägern (5) von Spulen (2, 3), welche Träger mit einen Haken (41) besitzenden Scheiben (7) versehen sind, die in ein und derselben Ebene gelegen sind, einer Verlegevorrichtung (13), die sich winkelrecht zu besagter Ebene hin und her bewegt, einer Ueberführungsvorrichtung (22), die dazu bestimmt ist, die Bewegungsbahn des Drahtes zu ändern, um diesen im Zeitpunkt der Ueberführung in die Nähe der Nabe der leeren Spule und derjenigen der besagten Ebene zu bringen, und mit einer Ablenkvorrichtung (23), die mit der Ueberführungsvorrichtung zusammenarbeitet und dazu bestimmt ist, den Draht in die Bahn der Haken zu überführen, die der leeren Spule zugehören, dadurch gekennzeichnet, dass die Ablenkvorrichtung lediglich aus einem Sockel (36), der um eine zur besagten Ebene parallele Achse drehbeweglich und bei derselben gelegen ist, zwei steifen und länglichen Elementen (37), die in Zwillingspositionen auf dem Sockel befestigt sind, und Drehantriebsmitteln (38) besteht, dass die besagten Drehantriebsmittel an Mittel zur Steuerung (25, 26, 27) der Ueberführungsvorrichtung angeschlossen sind und in solcher Weise auf den Sockel einwirken, dass im Ueberführungszeitpunkt dieser letztere eine Drehung über einen vorbestimmten Winkel ausführt, wogegen die Bewegungsbahn des Drahtes zwischen die besagten steifen Elemente zu liegen kommt, wobei die Drehung des Ablenkers in solchem Sinne erfolgt, dass die Bewegungsbahn des Drahtes von den der vollen Spule zugehörigen Haken entfernt und an die der leeren Spule zugehörigen Haken angenähert wird.

2. Doppelspuler nach Anspruch, 1, dadurch gekennzeichnet, dass die Ueberführungsvorrichtung (22) zwei zu den Spulenachsen parallele Führungsorgane (33), zwischen denen der Draht hindurchgeführt ist, und einen beweglichen Träger (24) aufweist, der die besagten Führungsorgane trägt, und die besagten Steuermittel (25, 26, 27) so ausgebildet sind, dass sie den Träger (24) aus einer Zentrallage, in welcher die Führungsorgane (33) gleich weit von den Spulen entfernt sind, bis in eine Extremlage verstellen, die jenseits der leeren Spule gelegen ist, um die Bewegungsbahn des Drahtes der entsprechenden Aenderung zu unterwerfen.

3. Doppelspuler nach Anspruch 2, dadurch gekennzeichnet, dass der die Führungsorgane (33) tragende bewegliche Träger (24) einen Steg und einen an diesem angebrachten Querbalken aufweist, auf welchen die besagten Führungsorgane (33) fliegend angeordnet sind, und dass der besagte Steg auf einer Welle (25) schwenkt, die zu den Achsen der Spulen parallel ist und in gleichem Abstand von denselben gelegen ist.

4. Doppelspuler nach Anspruch 1, dadurch gekennzeichnet, dass die besagten steifen Elemente des Ablenkers (37) zylindrische Stäbe sind, die zur besagten Drehachse parallel verlaufen, mit einem Ende am Sockel befestigt sind, wogegen ihre anderen Enden freistehen und voneinander divergierend geneigt sind.

5. Doppelspuler nach Anspruch 4, dadurch gekennzeichnet, dass der Sockel unterhalb der die Spulenachsen enthaltenden Ebene gelegen ist und dass sich die beiden besagten Stäbe bis oberhalb dieser Ebene erstrecken.

6. Doppelspuler nach Anspruch 1, dadurch gekennzeichnet, dass der Sockel des Ablenkers ein Messer (39) trägt, dessen Schneidkante zur besagten Ebene parallel ist und sich in der Nähe eines der besagten steifen Elemente befindet.

7. Doppelspuler nach Anspruch 1, dadurch gekennzeichnet, dass jedes Führungsorgan aus einer zylindrischen Trommel (33) und einem am Ende der Trommel zu derselben koaxial angebrachten Diabolo (32) besteht.

8. Doppelspuler nach Anspruch 2, dadurch gekennzeichnet, dass der Träger (24) der Führungsorgane kinematisch mit dem Ablenker verbunden ist, um ihn um seine Achse zu drehen bei jeder Schwenkbewegung des Trägers.

9. Doppelspuler nach Anspruch 8, dadurch gekennzeichnet, dass die besagte kinematische Verbindung so ausgebildet ist, dass der Ablenker um einen vorbestimmten, zwischen 90° und 180° betragenden Winkel dreht, wenn der Träger der Führungsorgane aus einer Mittellage in die eine oder andere seiner Endlagen schwenkt.

10. Doppelspuler nach Anspruch 8, dadurch gekennzeichnet, dass die besagte kinematische Verbindung eine Zahnradverbindung ist.

11. Doppelspuler nach den Ansprüchen 2 und 4, dadurch gekennzeichnet, dass er ausserdem ein ortsfestes Führungselement (40) aufweist, das sich geneigt in einer zu den Spulenachsen parallelen und zu der die Spulenachsen enthaltenden Ebene winkelrecht stehenden Ebene erstreckt, so dass es die zwangsläufige Einführung des Drahtes zwischen die besagten steifen Elemente (37) herbeiführt, anlässlich einer Ausschwenkung des Trägers der Führungsorgane von seiner Mittellage in die eine oder andere seiner Endlagen.

12. Doppelspuler nach einem der vorhergehenden Ansprüche, dadurch gekennzeichnet, dass er mit einer selbsttätig wirkenden Steuerungsvorrichtung ausgerüstet ist, die bei Beendigung des Aufspulens auf die volle Spule die Verstellung der Ueberführungsvorrichtung (22) aus einer Mittellage in eine die leere Spule umfassende Endlage und eine gleichzeitige Drehung des Ablenkers (23) herbeiführt, währenddem die Verlegevorrichtung (13) vorerst die letzte Lage von Draht auf die volle Spule aufbringt unter Annäherung an die dieser Spule zugehörenden, mit Haken versehenen Scheibe (7) und danach das Anhalten der vollen Spule und deren Abgabe sowie das Zurückstellen der Ueberführungsvorrichtung in deren Mittellage bewerkstelligt.

## Claims

1. Continuous-operation double winding machine comprising two supports (5) for parallel-axis reels (2, 3) provided with discs (7) having hooks (41) situated in the same plane, a traverse mechanism (13) reciprocating perpendicular to the said plane, a transfer device (22) intended to modify the trajectory of the wire to cause the wire to pass in the vicinity of the drum of the empty reel and of the said plane at the moment of transfer, and a deviator device (23) cooperating with the transfer device, and intended to engage the wire in the path of the hooks associated with the empty reel, characterized in that the deviator device is constituted exclusively by a base (36) rotatable about an axis parallel to the said plane and situated in the vicinity thereof, by two rigid and elongated elements (37) fixed in paired positions on the base, and by rotational drive means (38), in that the said rotational drive means are associated with control means (25, 26, 27) for the transfer device and act upon the base in such a way that at the moment of transfer, the latter rotates through a predetermined angle, when the trajectory of the wire engages between the said rigid elements, the rotation of the deviator occurring in a direction such that the trajectory of the wire is moved away from the hooks associated with the full reel and brought near the hooks associated with the empty reel.

2. Winding machine according to claim 1, characterized in that the transfer device (22) comprises two guide parts (33) parallel to the axes of the reels and between which the wire is engaged, and a movable support (24) bearing the said guide parts, and in that the said control means (25, 26, 27) are arranged so as to shift the support (24) from a central position in which the guide parts (33) are equidistant from the reels to an end position situated beyond the empty reel so as to cause the trajectory of the wire to undergo the said modification.

3. Winding machine according to claim 2, characterized in that the movable support (24) bearing the guide parts (33) comprises an upright provided with a transverse bar on which the said guide parts (33) are overhangingly disposed, and in that the said upright pivots on a shaft (25) parallel to the axes of the reels and situated at an equal distance from the latter.

4. Winding machine according to claim 1, characterized in that the said rigid elements of the deviator (37) are cylindrical bars parallel to the said pivoting axis, fixed at one end to the base (36), their other ends being free and extending obliquely in divergent directions.

5. Winding machine according to claim 4, characterized in that the base is situated at a lower level than the plane defined by the axes of the reels, and in that the said bars extend up to a higher level than the said plane.

6. Winding machine according to claim 1, characterized in that the base of the deviator bears a knife (39), the cutting edge of which is parallel to the said plane and is in the vicinity of one of the said rigid elements.

7. Winding machine according to claim 1, characterized in that each guide part is constituted of a cylindrical drum (33) and of a diabolo (32) mounted at the end of the drum coaxially therewith.

8. Winding machine according to claim 2, characterized in that the support (24) of the guide means is kinematically linked to the deviator (23) so as to cause it to pivot about its axis upon each rocking movement of the support.

9. Winding machine according to claim 8, characterized in that the said kinematic linkage is arranged so that the deviator pivots through a specific angle of between 90° and 180° when the support of the guide means rocks from a median position towards one or the other of its end positions.

10. Winding machine according to claim 8, characterized in that the said kinematic linkage is a linkage by means of gearing.

11. Winding machine according to claims 2 and 4, characterized in that it further comprises a fixed guide element (40) extending obliquely in a plane parallel to the axes of the reels and perpendicular to the plane defined by these axes so as to cause the forced engagement of the wire between the said rigid elements (37) at the time of a rocking movement of the guide means between a median position and one or the other of the end positions.

12. Winding machine according to any one of the preceding claims, characterized in that it is equipped with an automatic control device which, at the end of the filling of the full reel, controls the shifting of the transfer device (22) from a median position towards the end position embracing the empty reel and a simultaneous rotation of the deviator (23) while the traverse mechanism (13) lays down the last layer of wire on the full reel while moving towards the hook- disc (7) associated with this reel, then the stopping of the full reel, its unloading, and the return of the transfer device to the median position.
